# EUROPÄISCHE PATENTANMELDUNG

(11) **EP 4 646 972 A1**
(43) Veröffentlichungstag der Anmeldung: **12.11.2025**
(21) Anmeldenummer: 24174391.3
(22) Anmeldetag: 06.05.2024
(51) Int. Cl.: A47C 7/50

(54) **VORRICHTUNG FÜR EIN SITZMÖBEL UND SITZMÖBEL**

(71) Anmelder: confer GmbH, 32052 Herford (DE)
(72) Erfinder: Hesse, Detlef, Verl (DE)
(74) Vertreter: Wickord, Wiro

(57) **Zusammenfassung**

Die Erfindung betrifft eine Vorrichtung (6) für ein Sitzmöbel (2), umfassend ein Grundgestell (10) zur Befestigung der Vorrichtung (6) an einer Unterseite eines Sitzteils (4) des Sitzmöbels (2), eine Beinauflage (8) und eine einen Elektromotor (12) aufweisende Verstelleinrichtung (14) zur Befestigung der Beinauflage (8) an dem Grundgestell (10) und zur elektromotorischen Überführung der Beinauflage (8) von einer Ruhelage in eine Gebrauchslage und umgekehrt, wobei die Beinauflage (8) in der Ruhelage vollständig unterhalb des Sitzteils (4) angeordnet ist und in der Gebrauchslage vollständig vor dem Sitzteil (4) angeordnet ist, und wobei die Verstelleinrichtung (14) mindestens einen an dessen freien Ende eine Laufrolle (16) aufweisenden Betätigungsarm (18) und zur kraftübertragenden Führung der jeweiligen Laufrolle (16) zwei Führungsschrägen (20, 22) aufweist, wobei der mindestens eine Betätigungsarm (18) mit der Laufrolle (16) und die dazu korrespondierenden Führungsschrägen (20, 22) derart aufeinander abgestimmt ausgebildet und angeordnet sind, dass die Laufrolle (16) bei der Überführung der Beinauflage (8) von der Ruhelage in die Gebrauchslage und umgekehrt lediglich zu Beginn und am Ende der jeweiligen Bewegung in kraftübertragender Verbindung mit jeweils einer der beiden Führungsschrägen (20, 22) ist und ansonsten ohne jegliche kraftübertragende Führung ist. Ferner betrifft die Erfindung ein Sitzmöbel (2).

## Beschreibung

Die Erfindung betrifft eine Vorrichtung für ein Sitzmöbel, umfassend ein Grundgestell zur Befestigung der Vorrichtung an einer Unterseite eines Sitzteils des Sitzmöbels, eine Beinauflage zur Auflage von Beinen eines Benutzers des Sitzmöbels und eine einen Elektromotor aufweisende Verstelleinrichtung zur Befestigung der Beinauflage an dem Grundgestell und zur elektromotorischen Überführung der Beinauflage von einer Ruhelage in eine Gebrauchslage und umgekehrt, wobei die Beinauflage in der Ruhelage vollständig unterhalb des Sitzteils angeordnet ist und in der Gebrauchslage vollständig vor dem Sitzteil angeordnet ist, und wobei die Verstelleinrichtung mindestens einen an dessen freien Ende eine Laufrolle aufweisenden Betätigungsarm und zur kraftübertragenden Führung der jeweiligen Laufrolle zwei Führungsschrägen aufweist.

Ferner betrifft die Erfindung ein Sitzmöbel mit einer derartigen Vorrichtung.

Derartige Vorrichtungen für Sitzmöbel und damit ausgestattete Sitzmöbel sind aus dem Stand der Technik in einer Vielzahl von voneinander verschiedenen Ausführungsformen bereits vorbekannt. Die bekannten Vorrichtungen für Sitzmöbel sind zur fußseitigen Unterstützung eines Benutzers des Sitzmöbels ausgebildet und umfassen ein Grundgestell zur Befestigung der Vorrichtung an einer Unterseite eines Sitzteils des Sitzmöbels, eine Beinauflage zur Auflage von Beinen eines Benutzers des Sitzmöbels und eine einen Elektromotor aufweisende Verstelleinrichtung zur Befestigung der Beinauflage an dem Grundgestell und zur elektromotorischen Überführung der Beinauflage von einer Ruhelage in eine Gebrauchslage und umgekehrt, wobei die Beinauflage in der Ruhelage vollständig unterhalb des Sitzteils angeordnet ist und in der Gebrauchslage vollständig vor dem Sitzteil angeordnet ist, und wobei die Verstelleinrichtung mindestens einen an dessen freien Ende eine Laufrolle aufweisenden Betätigungsarm und zur kraftübertragenden Führung der jeweiligen Laufrolle zwei Führungsschrägen aufweist.

Aufgabe der vorliegenden Erfindung ist es, eine Vorrichtung für ein Sitzmöbel und ein Sitzmöbel zu verbessern.

Zur Lösung der Aufgabe ist die Erfindung in Verbindung mit dem Oberbegriff des Patentanspruchs 1 dadurch gekennzeichnet, dass der mindestens eine Betätigungsarm mit der Laufrolle und die dazu korrespondierenden Führungsschrägen derart aufeinander abgestimmt ausgebildet und angeordnet sind, dass die Laufrolle bei der Überführung der Beinauflage von der Ruhelage in die Gebrauchslage und umgekehrt lediglich zu Beginn und am Ende der jeweiligen Bewegung in kraftübertragender Verbindung mit jeweils einer der beiden Führungsschrägen ist und ansonsten ohne jegliche kraftübertragende Führung ist. Ferner wird diese Aufgabe durch ein Sitzmöbel mit den Merkmalen des Patentanspruchs 12 gelöst.

Der besondere Vorteil der Erfindung besteht darin, dass eine Vorrichtung für ein Sitzmöbel und ein Sitzmöbel verbessert sind. Aufgrund der erfindungsgemäßen Ausbildung der Vorrichtung und des Sitzmöbels ist es möglich, bei der Überführung der Beinauflage zwischen der Ruhelage und der Gebrauchslage bei konstruktiv und fertigungstechnisch reduzierter Ausführung der Vorrichtung eine sehr gute Führung zu erzielen. Entsprechend reduziert sich einerseits der Aufwand an Material und andererseits das Gewicht der erfindungsgemäßen Vorrichtung im Vergleich zum Stand der Technik. Die Beinauflage ist, trotz der vorgenannten Reduzierung in der Ausführung, funktionssicher hin und her bewegbar, wobei die Beinauflage mittels des mindestens einen Betätigungsarms mit der Laufrolle und den dazu korrespondierenden Führungsschrägen lediglich bei einer Verstauung der Beinauflage unterhalb des Sitzteils des Sitzmöbels und bei der endgültigen Positionierung der Beinauflage vor dem Sitzteil des Sitzmöbels geführt ist. Entsprechend ist die Beinauflage in der Ruhelage weitgehend unsichtbar unterhalb des Sitzteils verstaubar und in der Gebrauchslage vollständig vor dem Sitzteil, beispielsweise in einer im Wesentlichen zu einer Sitzfläche des Sitzteils gleichen Höhenlage, positionierbar.

Grundsätzlich sind die erfindungsgemäße Vorrichtung und das damit ausgestattete erfindungsgemäße Sitzmöbel nach Art, Funktionsweise, Material und Dimensionierung in weiten geeigneten Grenzen frei wählbar.

Eine besonders vorteilhafte Weiterbildung der erfindungsgemäßen Vorrichtung sieht vor, dass der mindestens eine Betätigungsarm an einem Haltegestänge der Verstelleinrichtung zur Halterung der Beinauflage derart bewegbar angeordnet ist, dass der Betätigungsarm mit der Laufrolle einerseits im Eingriff mit der jeweiligen Führungsschräge einer Kontur dieser Führungsschräge folgend bewegbar und in der Ruhelage und Gebrauchslage jeweils halterbar ist und ansonsten mittels einer Stoppeinrichtung des Haltegestänges an dem Haltegestänge schwerkraftbedingt gehalten ist, bevorzugt, dass die Stoppeinrichtung als ein Stoppbolzen des Haltegestänges ausgebildet ist. Auf diese Weise ist die erfindungsgemäße Vorrichtung auf konstruktiv und fertigungstechnisch besonders einfache Art umsetzbar. Dies gilt insbesondere für die besonders bevorzugte Ausführungsform dieser Weiterbildung.

Eine weitere vorteilhafte Weiterbildung der erfindungsgemäßen Vorrichtung sieht vor, dass das Grundgestell rahmenartig ausgebildet ist, bevorzugt, dass das Grundgestell zwei jeweils als ein U-Profil ausgebildete Seitenteile aufweist, besonders bevorzugt, dass die Verstelleinrichtung zumindest teilweise innerhalb der U-Profile angeordnet ist. Hierdurch ist auf der einen Seite mittels der U-Profile die Stabilität der Verstelleinrichtung und damit des erfindungsgemäßen Sitzmöbels bei gleichzeitig lediglich geringem Material- und damit Gewichtszuwachs wesentlich verbessert. Auf der anderen Seite ergibt sich durch die Kombination der U-Profile mit der Verstelleinrichtung eine einfache aber sehr funktionssichere, robuste sowie platzsparende Ausbildung der Erfindung. Entsprechend ist der unterhalb des Sitzteils des Sitzmöbels vorhandene Raum weitestgehend für das Verstauen der Beinauflage in deren Ruhelage nutzbar, so dass die Beinauflage in deren Ruhelage im Wesentlichen unsichtbar unterhalb des Sitzteils anordenbar ist.

Eine andere vorteilhafte Weiterbildung der erfindungsgemäßen Vorrichtung sieht vor, dass der Elektromotor an einem rückseitigen Ende des Sitzmöbels an dem Grundgestell ortsfest angeordnet ist, bevorzugt, dass der Elektromotor im Wesentlichen mittig zwischen zwei Seiten des Grundgestells angeordnet ist. Auf diese Weise ist der unterhalb des Sitzteils des Sitzmöbels vorhandene Raum ebenfalls weitestgehend für das Verstauen der Beinauflage in deren Ruhelage nutzbar, so dass die Beinauflage in deren Ruhelage im Wesentlichen unsichtbar unterhalb des Sitzteils anordenbar ist. Entsprechend ergibt sich insbesondere durch die Kombination dieser Weiterbildung mit der besonders bevorzugten Ausführungsform der vorgenannten Weiterbildung eine für das Verstauen der Beinauflage in der Ruhelage sehr vorteilhafte Raumsituation unterhalb des Sitzteils des erfindungsgemäßen Sitzmöbels. Der lediglich einzige Elektromotor der Verstelleinrichtung muss bei der Bewegung der Beinauflage aufgrund seiner Ortsfestigkeit nicht wie üblich mitbewegt werden, so dass im Vergleich zum Stand der Technik entweder eine höhere Stabilität der erfindungsgemäßen Vorrichtung erzielbar ist, oder, dass bei vergleichbarer Stabilität des erfindungsgemäßen Vorrichtung eine weniger materialintensive und/oder eine bauraumsparendere Ausführungsform ermöglicht ist. Die im Wesentlichen mittige Positionierung des lediglich einzigen Elektromotors gemäß der bevorzugten Ausführungsform dieser Weiterbildung sorgt ferner dafür, dass ein ungewünschter Momenteintrag in die erfindungsgemäße Vorrichtung aufgrund dieses Elektromotors auf einfache Weise vermieden ist. Darüber hinaus sind die vorgenannten Vorteile mittels der Erfindung auf konstruktiv und fertigungstechnisch sehr einfache und robuste Art und Weise realisierbar.

Eine weitere vorteilhafte Weiterbildung der erfindungsgemäßen Vorrichtung sieht vor, dass der Elektromotor mittels mindestens einer Antriebsstange mit einem den mindestens einen Betätigungsarm aufweisenden Rest der Verstelleinrichtung drehmomentübertragend verbunden ist, bevorzugt, dass die Antriebsstange als eine Mehrkantstange ausgebildet ist, besonders bevorzugt, dass die Mehrkantstange als eine Sechskantstange ausgebildet ist. Hierdurch ist eine einerseits baulich reduzierte und andererseits robuste Umsetzung der Verstelleinrichtung und damit der erfindungsgemäßen Vorrichtung ermöglicht. Dies gilt besonders für die bevorzugte und insbesondere für die besonders bevorzugte Ausführungsform dieser Weiterbildung. Sehr vorteilhaft ist es in diesem Zusammenhang, wenn die mindestens eine Antriebsstange als lediglich eine einzige Antriebsstange ausgebildet ist.

Eine vorteilhafte Weiterbildung der vorgenannten Weiterbildung der erfindungsgemäßen Vorrichtung sieht vor, dass der vorgenannte Rest der Verstelleinrichtung zwei Winkelgetriebe aufweist, wobei die Winkelgetriebe jeweils antriebsseitig mit dem Elektromotor drehmomentübertragend und abtriebsseitig mit jeweils einer Spindel drehmomentübertragend verbunden sind, und wobei die jeweilige Spindel mit einer zu dieser Spindel korrespondierenden und mit einem den mindestens einen Betätigungsarm aufweisenden Haltegestänge zur Halterung der Beinauflage mechanisch verbundenen Spindelmutter kraftübertragend zusammenwirkt. Auf diese Weise ist zum einen eine sehr zuverlässige und in vielen Ausführungsformen auf dem Markt erhältliche Getriebetechnik zur Umlenkung eines Drehmoments um 90° angegeben. Beispielsweise sei hier auf als Kegelradgetriebe ausgebildete Winkelgetriebe verwiesen. Zum anderen ist mit der Kombination aus dem jeweiligen Winkelgetriebe auf der einen Seite und der dazu korrespondierenden Spindel mit der jeweiligen Spindelmutter auf der anderen Seite eine sowohl konstruktiv wie auch fertigungstechnisch sehr einfache Umsetzung dieser Drehmomentumlenkung angegeben.

Eine vorteilhafte Weiterbildung der erfindungsgemäßen Vorrichtung nach Anspruch 6 oder 7, rückbezogen auf Anspruch 3, sieht vor, dass die jeweilige Spindel in dem entlang der Spindelachse verlaufenden U-Profil der Vorrichtung angeordnet ist und die jeweilige Spindelmutter oder die jeweilige Spindelmutter und Führungshülse in dem korrespondierenden U-Profil senkrecht zur und/oder entlang der Spindelachse im Wesentlichen spielfrei geführt ist/sind. Hierdurch ist auf der einen Seite mittels der U-Profile die Stabilität der Verstelleinrichtung und damit der erfindungsgemäßen Vorrichtung bei gleichzeitig lediglich geringem Material- und damit Gewichtszuwachs wesentlich verbessert. Auf der anderen Seite ergibt sich durch die Kombination der U-Profile mit der jeweiligen Spindelmutter eine einfache aber sehr funktionssichere und robuste Querführung der Spindelmutter zur und/oder Längsführung der Spindelmutter entlang der Spindelachse bei der Bewegung der Beinauflage.

Eine vorteilhafte Weiterbildung der erfindungsgemäßen Vorrichtung nach einem der Ansprüche 6 bis 8, rückbezogen auf Anspruch 3, sieht vor, dass die jeweilige Spindelmutter senkrecht zu einer Spindelachse der Spindel und/oder längs der Spindelachse toleranzausgleichend ausgebildet ist, bevorzugt, dass die jeweilige Spindelmutter längs der Spindelachse bikonvex ausgebildet ist. Auf diese Weise ist sichergestellt, dass die jeweilige Spindelmutter trotz unvermeidbarer Bauteil- und Montagetoleranzen senkrecht zu der Spindelachse und/oder längs der Spindelachse funktionssicher, also ohne Verkanten oder dergleichen, in dem korrespondierenden U-Profil geführt ist. Dies gilt insbesondere für die bevorzugte Ausführungsform dieser Weiterbildung. Aufgrund der vorgenannten bikonvexen Ausbildung der jeweiligen Spindelmutter, also einer entlang der Spindelachse ballig ausgeführten Spindelmutter, ergibt sich eine innige kraftübertragende Anlage der jeweiligen Spindelmutter an dem korrespondierenden U-Profil, so dass das Spiel zwischen der Spindel auf der einen Seite und der Spindelmutter auf der anderen Seite kompensierbar ist. Dies gilt insbesondere auch für eine Richtungsumkehr in der Bewegung der Spindelmutter, also bei dem Wechsel von einer Bewegung der Beinauflage in Richtung der Gebrauchslage zu einer Bewegung in Richtung der Ruhelage und umgekehrt.

Eine vorteilhafte Weiterbildung der letztgenannten Weiterbildung der erfindungsgemäßen Vorrichtung sieht vor, dass die jeweilige Spindelmutter senkrecht zur und/oder entlang der Spindelachse reversibel verformbar ausgebildet ist, bevorzugt, dass die jeweilige Spindelmutter beidseitig eine Schlitzung aufweist, besonders bevorzugt, dass die Schlitzung längs der Spindelachse verläuft. Hierdurch ist die jeweilige Spindelmutter für den vorliegenden Anwendungsfall besonders geeignet ausgebildet. Dies gilt besonders für die bevorzugte Ausführungsform dieser Weiterbildung, mittels der die jeweilige Spindelmutter auf konstruktiv und fertigungstechnisch besonders einfache Art und Weise umsetzbar ist. Die besonders bevorzugte Ausführungsform dieser Weiterbildung ist für den Anwendungsfall insbesondere geeignet, da hiermit die sehr wichtige Kompensation des Spiels zwischen der jeweiligen Spindel und der dazu korrespondierenden Spindelmutter entlang der Spindelachse einfach und zuverlässig ermöglicht ist.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Es zeigen:
- Fig. 1: ein Ausführungsbeispiel des erfindungsgemäßen Sitzmöbels mit der erfindungsgemäßen Vorrichtung, mit der Beinauflage in der Ruhelage,
- Fig. 2a: das Ausführungsbeispiel in analoger Darstellung zu der Fig. 1, mit der Beinauflage in der Gebrauchslage,
- Fig. 2b: das Ausführungsbeispiel gemäß der Fig. 2a in einer perspektivischen Unteransicht,
- Fig. 3a, b: das Ausführungsbeispiel in fünf geschnittenen Seitenansichten, bei der Überführung der Beinauflage von der Ruhelage in die Gebrauchslage,
- Fig. 3c: das Ausführungsbeispiel gemäß der mittleren Darstellung in der Fig. 3a, mit einer Detaildarstellung im Bereich einer der Laufrollen,
- Fig. 4a: die Vorrichtung des Ausführungsbeispiels mit der Beinauflage in der Ruhelage, mit einer seitlichen Schnittdarstellung im Bereich einer der Laufrollen,
- Fig. 4b: die Vorrichtung gemäß Fig. 4a in einer perspektivischen Darstellung,
- Fig. 4c: die Vorrichtung in analoger Darstellung zur Fig. 4b, ohne Beinauflage,
- Fig. 4d: die Vorrichtung in analoger Darstellung zur Fig. 4c, in teilweiser, vergrößerter Ansicht und in teilweise Explosionsansicht,
- Fig. 5a: die Vorrichtung in analoger Darstellung zur Fig. 4a, mit der Beinauflage in der Gebrauchslage,
- Fig. 5b: die Vorrichtung in analoger Darstellung zur Fig. 4b, mit der Beinauflage in der Gebrauchslage, zusätzlich mit einer Detaildarstellung,
- Fig. 6: eine der Spindelmuttern des Ausführungsbeispiels in vier zueinander korrespondierenden Darstellungen und
- Fig. 7: eine der Führungshülsen des Ausführungsbeispiels in vier zu der Fig. 6 analogen Darstellungen.

In den Fig. 1 bis 7 ist ein Ausführungsbeispiel des erfindungsgemäßen Sitzmöbels mit einer erfindungsgemäßen Vorrichtung rein exemplarisch dargestellt.

Das Sitzmöbel 2 ist als ein Sessel ausgebildet und umfasst ein Sitzteil 4 zum Aufsitzen eines nicht dargestellten Benutzers des Sitzmöbels 2 und eine dem Sitzteil 4 zugeordnete Vorrichtung 6 mit einer Beinauflage 8 zur fußseitigen Unterstützung des Benutzers. Die Formulierung "fußseitig" ist weit auszulegen und umfasst erfindungsgemäß sowohl eine Unterstützung lediglich der Füße des Benutzers wie auch eine Unterstützung der Füße und der Beine des Benutzers, wie dies bei dem vorliegenden Ausführungsbeispiel der Fall ist. Siehe hierzu die Fig. 1 bis 2b in einer Zusammenschau.

Die Vorrichtung 6 für das Sitzmöbel 2 umfasst ferner ein Grundgestell 10 zur Befestigung der Vorrichtung 6 an einer Unterseite des Sitzteils 4 des Sitzmöbels 2 und eine einen Elektromotor 12 aufweisende Verstelleinrichtung 14 zur Befestigung der Beinauflage 8 an dem Grundgestell 10 und zur elektromotorischen Überführung der Beinauflage 8 von einer beispielsweise in den Fig. 1 und 4a bis 4d dargestellten Ruhelage in eine beispielsweise in den Fig. 2a, 2b, 5a und 5b dargestellten Gebrauchslage und umgekehrt, wobei die Beinauflage 8 in der Ruhelage vollständig unterhalb des Sitzteils 4 angeordnet ist und in der Gebrauchslage vollständig vor dem Sitzteil 4 angeordnet ist, und wobei die Verstelleinrichtung 14 insgesamt zwei an deren jeweiligem freien Ende eine Laufrolle 16 aufweisende Betätigungsarme 18 und zur kraftübertragenden Führung der jeweiligen Laufrolle 16 zwei jeder der Laufrollen 16 zugeordnete Führungsschrägen 20, 22 aufweist. Siehe hierzu beispielsweise die Fig. 3a bis 3c, die in einer Zusammenschau das Sitzmöbel 2 bei der Überführung der Beinauflage 8 von der Ruhelage, in der Bildebene der Fig. 3a oben, über mehrere Zwischenlagen, in der Bildebene der Fig. 3a mittig und unten sowie in der Bildebene der Fig. 3b oben, bis in die Gebrauchslage, in der Bildebene der Fig. 3b unten, zeigen. Die Überführung der Beinauflage 8 von der Gebrauchslage in die Ruhelage erfolgt entsprechend in umgekehrter Reihenfolge. Die jeweilige Überführung erfolgt dabei stufenlos. Jedoch sind auch Ausführungsformen der Erfindung denkbar, bei denen die Überführung von der Ruhelage in die Gebrauchslage und umgekehrt stufenweise erfolgen kann. Entsprechend kann die mindestens eine Zwischenlage ebenfalls in gewünschter Weise zur Ablage der Füße und/oder der Beine des Benutzers des erfindungsgemäßen Sitzmöbels dienen.

Erfindungsgemäß sind die zwei Betätigungsarme 18 mit der jeweiligen Laufrolle 16 und die dazu korrespondierenden Führungsschrägen 20, 22 derart aufeinander abgestimmt ausgebildet und angeordnet, dass die jeweilige Laufrolle 16 bei der Überführung der Beinauflage 8 von der Ruhelage in die Gebrauchslage und umgekehrt lediglich zu Beginn und am Ende der jeweiligen Bewegung in kraftübertragender Verbindung mit jeweils einer der beiden korrespondierenden Führungsschrägen 20, 22 ist und ansonsten ohne jegliche kraftübertragende Führung ist. Siehe hierzu insbesondere den in der Bildebene der Fig. 5a oben dargestellten Schnitt B-B, in dem die Bewegungsbahn der darin dargestellten Laufrolle 16 mittels einer strichpunktierten Linie dargestellt ist. Zwischen den beiden zu dieser Laufrolle 16 korrespondierenden Führungsschrägen 20, 22 bewegt sich die Laufrolle 16 auf der vorgenannten Bewegungsbahn ohne kraftübertragenden Kontakt und damit ohne jegliche Führung; stattdessen wird die Laufrolle 16 lediglich von dem korrespondierenden Betätigungsarm 18 mitbewegt ohne selbst auf diesen Betätigungsarm 18 kraftübertragend einzuwirken. Die vorgenannten Ausführungen gelten entsprechend auch für den nicht dargestellten Betätigungsarm 18 mit dessen Laufrolle 16 und den dazu korrespondierenden Führungsschrägen 20, 22. Analoges gilt auch für die weiteren Ausführungen, bei denen lediglich ein Teil der gesamten Mechanik figürlich dargestellt und/oder textlich beschrieben wird, da die beiden Seiten der Vorrichtung 6 zueinander spiegelbildlich ausgebildet sind.

Der jeweilige Betätigungsarm 18 ist an einem Haltegestänge 24 der Verstelleinrichtung 14 zur Halterung der Beinauflage 8 derart bewegbar angeordnet, dass der jeweilige Betätigungsarm 18 mit der Laufrolle 16 einerseits im Eingriff mit der jeweiligen Führungsschräge 20, 22 einer Kontur dieser Führungsschräge 20, 22 folgend bewegbar und in der Ruhelage und Gebrauchslage jeweils halterbar ist und ansonsten mittels einer Stoppeinrichtung des Haltegestänges 24 an dem Haltegestänge 24 schwerkraftbedingt gehalten ist, nämlich derart, dass die Stoppeinrichtung hier als ein Stoppbolzen 26 des Haltegestänges 24 ausgebildet ist.

Das Grundgestell 10 ist bei dem vorliegenden Ausführungsbeispiel rahmenartig ausgebildet, wobei das Grundgestell 10 zwei jeweils als ein U-Profil ausgebildete Seitenteile 28, 30 aufweist, nämlich derart, dass die Verstelleinrichtung 14 zumindest teilweise innerhalb der U-Profile 28, 30 angeordnet ist. Siehe hierzu beispielsweise die Fig. 4a bis 4d.

Der Elektromotor 12 ist zum einen an einem rückseitigen Ende des Sitzmöbels 2 an dem Grundgestell 10 ortsfest angeordnet, wobei der Elektromotor 12 im Wesentlichen mittig zwischen zwei Seiten des Grundgestells 10, nämlich zwischen den beiden U-Profilen 28, 30, angeordnet ist. Zum anderen ist der Elektromotor 12 mittels mindestens einer Antriebsstange 32 mit einem die beiden Betätigungsarme 18 aufweisenden Rest der Verstelleinrichtung 6 drehmomentübertragend verbunden, wobei die Antriebsstange 32 hier als eine Mehrkantstange, nämlich als eine Sechskantstange, ausgebildet ist. Bei geeigneter Auswahl des Elektromotors kann die Antriebsstange hierbei als lediglich eine einzige Antriebsstange ausgebildet sein.

Der vorgenannte Rest der Verstelleinrichtung 6 weist zwei Winkelgetriebe 34, 36 auf, wobei die Winkelgetriebe 34, 36 jeweils antriebsseitig mit dem Elektromotor 12 drehmomentübertragend und abtriebsseitig mit jeweils einer Spindel 38, 40 drehmomentübertragend verbunden sind, und wobei die jeweilige Spindel 38, 40 mit einer zu dieser Spindel 38, 40 korrespondierenden und mit dem die beiden Betätigungsarme 18 aufweisenden Haltegestänge 24 zur Halterung der Beinauflage 8 mechanisch verbundenen Spindelmutter 42, 44 kraftübertragend zusammenwirkt. Siehe hierzu insbesondere die Fig. 4a bis 5b in einer Zusammenschau. Die beiden Winkelgetriebe 34, 36 sind hier einerseits weitestgehend aus Kunststoffteilen ausgebildet und andererseits jeweils als ein Kegelradlager ausgebildet.

Die Verstelleinrichtung 14 weist ferner zusätzlich zu den Spindelmuttern 42, 44 zwei jeweils von der korrespondierenden Spindel 38, 40 längsgeführte Führungshülsen 46, 48 auf, wobei die beiden Führungshülsen 46, 48 ebenfalls mit dem Haltegestänge 24 mechanisch verbunden sind, und wobei die Führungshülsen 46, 48, bis auf ein mit der Spindel 38, 40 kämmendes Innengewinde, identisch zu den Spindelmuttern 42, 44 ausgebildet sind. Siehe hierzu insbesondere die Fig. 4d sowie die Fig. 6 und 7.

Die Spindel 40, die Spindelmutter 44 und die Führungshülse 48 sind beispielsweise in der Fig. 4c lediglich angedeutet, da diese Bauteile der Vorrichtung 6 von anderen Bauteilen der Vorrichtung 6 in der jeweiligen Figur, beispielsweise dem U-Profil 30 in der Fig. 4c, verdeckt sind. Wie oben bereits ausgeführt, gelten die zeichnerischen Darstellungen und textlichen Ausführungen auch für die nicht explizit dargestellten aber entsprechend ausgebildeten und funktionierenden Bauteile.

Die jeweilige Spindel 38, 40 ist in dem entlang der Spindelachse verlaufenden U-Profil 28, 30 der Vorrichtung 6 angeordnet und die jeweilige Spindelmutter 42, 44 und Führungshülse 46, 48 ist in dem korrespondierenden U-Profil 28, 30 senkrecht zur und/oder entlang der Spindelachse im Wesentlichen spielfrei geführt.

Hierfür ist die jeweilige Spindelmutter 42, 44 senkrecht zu der Spindelachse der Spindel 38, 40 und/oder längs der Spindelachse toleranzausgleichend ausgebildet, wobei die jeweilige Spindelmutter 42, 44 und Führungshülse 46, 48 hier längs der Spindelachse bikonvex ausgebildet sind. Siehe hierzu insbesondere die Fig. 6 und 7. Zwar ist in den Fig. 6 und 7 lediglich jeweils eine der beiden Spindelmuttern 42, 44 und Führungshülsen 46, 48 abgebildet. Jedoch sind einerseits die Spindelmuttern 42, 44 und andererseits die Führungshülsen 46, 48 zueinander identisch ausgebildet. Ferner ist die jeweilige als Kunststoffmutter ausgebildete Spindelmutter 42, 44 und Führungshülse 46, 68 senkrecht zur und längs der Spindelachse der Spindel 38, 40 reversibel verformbar ausgebildet, wobei die jeweilige Spindelmutter 42, 44 und Führungshülse 46, 48 beidseitig eine Schlitzung 50, 52 aufweist, nämlich derart, dass die jeweilige Schlitzung 50, 52 längs der Spindelachse verläuft.

Darüber hinaus ist die jeweilige Spindelmutter 42, 44 derart abgestimmt auf das korrespondierende U-Profil 28, 30 ausgebildet, dass das Spiel zwischen der Spindelmutter 42, 44 auf der einen Seite und der korrespondierenden Spindel 38, 40 auf der anderen Seite längs der Spindelachse derart kompensierbar ist, dass bei der Überführung der Beinauflage 8 zwischen der Ruhelage und der Gebrauchslage eine im Wesentlichen synchrone Bewegung der beiden Seiten des Haltegestänges 24 erfolgt.

Im Nachfolgenden wird die Funktionsweise des erfindungsgemäßen Sitzmöbels mit der erfindungsgemäßen Vorrichtung gemäß dem vorliegenden Ausführungsbeispiel anhand der Fig. 1 bis 7 näher erläutert.

Wie oben bereits erläutert, handelt es sich bei dem Sitzmöbel 2 um einen Sessel oder Mehrsitzer mit dem Sitzteil 4 und der dazu korrespondierenden Vorrichtung 6 mit der Beinauflage 8.

Zunächst befindet sich die Beinauflage 8 in der Ruhelage, also in einer Verstauposition unterhalb des Sitzteils 4 des Sitzmöbels 2. Aufgrund der baulichen Ausbildung der Vorrichtung 6 steht für die Beinauflage 8 in der Ruhelage einerseits sehr viel Platz zur Verfügung. Andererseits ist die Beinauflage 8 mittels der Ausbildung der Verstelleinrichtung 14 in der Ruhelage weitestgehend an die Unterseite des Sitzteils 4 des Sitzmöbels 2 angenähert, so dass die Beinauflage 8 in der Ruhelage im Wesentlichen unsichtbar unterhalb des Sitzteils 4 verstaut ist. Die jeweilige Spindelmutter 42, 44, die mit dem Haltegestänge 24 fest verschraubt ist, befindet sich in einer ersten Endlage am rückwärtigen Ende des jeweiligen U-Profils 28, 30. Möchte der nicht dargestellte Benutzer nun die Beinauflage 8 von der Ruhelage in die Gebrauchslage verfahren, so kann der Benutzer, beispielsweise durch Betätigung eines nicht dargestellten Betätigungselements, auf dem Fachmann an sich bekannte Art und Weise eine Ansteuerung des Elektromotors 12 initiieren. Ein nicht dargestellter Rotor des Elektromotors 12 wird entsprechend dieser Ansteuerung in eine vorher festgelegte Drehrichtung gedreht, so dass sich die mit diesem Rotor drehmomentübertragend gekoppelte Antriebsstange 32 derart dreht, dass das mittels des jeweiligen Winkelgetriebes 34, 36 um 90° umgelenkte Drehmoment die auf der jeweiligen Spindel 38, 40 kraftübertragend geführte Spindelmutter 42, 44 von der vorgenannten ersten Endlage bis zu einer zu der Gebrauchslage der Beinauflage 8 korrespondierenden zweiten Endlage am vorderseitigen Ende des jeweiligen U-Profils 28, 30 überführt. Siehe hierzu beispielsweise die Fig. 3a und 3b in einer Zusammenschau. Analoges gilt für die in den U-Profilen 28, 30 angeordneten Führungshülsen 46, 48, die jedoch mit der jeweiligen Spindel 38, 40 nicht treibend in Eingriff sind. Die jeweilige Endlage der Spindelmutter 42, 44 ist dabei auf dem Fachmann an sich bekannte Art und Weise ansteuerbar. Vorzugsweise können hierfür verwendete Endschalter in dem Elektromotor 12 integriert sein. Entsprechend ergibt sich eine einfache Steuerung einer zu der ersten und der zweiten Endlage korrespondierenden Hublänge. Denkbar ist aber auch, dass die vorgenannten Endschalter in den Seiten der Vorrichtung, beispielsweise in den U-Profilen, verbaut sind und mittels der jeweiligen Spindelmutter oder Führungshülse gesteuert werden. Aufgrund der oben erläuterten Ausbildung der beiden Spindelmuttern 42, 44 und der Führungshülsen 46, 48, nämlich deren im Wesentlichen spielfreien Führung zumindest längs der Spindelachse der jeweiligen Spindel 38, 40, ergibt sich eine im Wesentlichen zueinander synchrone Bewegung der Spindelmuttern 42, 44 und der beiden Führungshülsen 46, 48 entlang der Spindelachsen der beiden Spindeln 38, 40. Dies deshalb, weil die jeweilige Spindelmutter 42, 44 und Führungshülse 46, 48 aufgrund von deren spezieller Ausbildung vor Beginn der eigentlichen Bewegung der Spindelmutter 42, 44 und der Führungshülse 46, 48 von der ersten Endlage in Richtung der zweiten Endlage zunächst mit einem vorher festgelegten Kraftaufwand reversibel verformt werden muss. Mittels dieser Verformung wird das vorhandene Spiel auf beiden Seiten der Verstelleinrichtung 14 derart kompensiert, dass sich die beiden Spindelmuttern 42, 44 und die beiden Führungshülsen 46, 48 jeweils zueinander im Wesentlichen synchron von der ersten Endlage in die zweite Endlage bewegen.

Hierbei wird das mit den beiden Spindelmuttern 42, 44 und den beiden Führungshülsen 46, 48 fest verschraubte Haltegestänge 24 in der jeweiligen Bildebene der Fig. 3a und 3b von rechts nach links bewegt, so dass sich die mit dem Haltegestänge 24 fest verschraubte Beinauflage 8 in der jeweiligen Bildebene der Fig. 3a und 3b ebenfalls von rechts nach links bewegt. Zum einen sorgt die Führungsschräge 20 dafür, dass die Beinauflage 8 am Beginn der Bewegung der Beinauflage 8 von der Ruhelage derart weit abgesenkt wird, dass die Beinauflage 8 mittels der Verstelleinrichtung 14 kollisionsfrei unterhalb des Sitzteils 4 von hinten nach vorne förderbar ist. Dabei wird die Beinauflage 8 zunächst mittels des Haltegestänges 24 mit den Betätigungsarmen 18 und den Laufrollen 16 schwerkraftbedingt abgesenkt, bis die jeweilige Laufrolle 16 mit der korrespondierenden Führungsschräge 20 nicht mehr in Eingriff ist. Hierbei wird der jeweilige Betätigungsarm 18 um eine korrespondierende Schwenkachse 25 verschwenkt. Danach wird die Beinauflage 8 mittels der Verstelleinrichtung 14 nach vorne bewegt, wobei der jeweilige Betätigungsarm 18 schwerkraftbedingt auf dem korrespondierenden Stoppbolzen 26 ruht. Anschließend sorgt die Führungsschräge 22 dafür, dass die Beinauflage 8 am Ende der Bewegung der Beinauflage 8 mittels der Verstelleinrichtung 14 kollisionsfrei in die Gebrauchslage hochgehoben wird. Hierbei gelangt der jeweilige Betätigungsarm 18 mit der Laufrolle 16 in Eingriff mit der korrespondierenden Führungsschräge 22, so dass der jeweilige Betätigungsarm 18 entgegen der Schwerkraft wiederum um die jeweils korrespondierende Schwenkachse 25 verschwenkt wird.

Sofern der Benutzer die Beinauflage 8 aus der Gebrauchslage wieder in die Ruhelage überführen möchte, erfolgt dies in analoger Art und Weise wie oben für die Überführung von der Ruhelage in die Gebrauchslage beschrieben worden ist. Eine entsprechende Ansteuerung des Elektromotors 12 kann dabei beispielsweise durch eine erneute Betätigung des Betätigungselements erfolgen. Alternativ dazu ist es auch denkbar, dass für die eine Überführungsrichtung wie auch für die andere Überführungsrichtung jeweils voneinander verschiedene Betätigungselemente vorgesehen sind. Darüber hinaus sind auch andere dem Fachmann an sich bekannte Arten der Bedienung eines derartigen Sitzmöbels grundsätzlich anwendbar.

Selbstverständlich sind auch Ausführungsformen der Erfindung möglich, bei denen die Überführung der Beinauflage von der Ruhelage in die Gebrauchslage und umgekehrt mittels Zwischenlagen, sowohl stufenweise wie auch stufenlos, erfolgen kann. Die Zwischenlagen sind dabei jeweils zwischen der Ruhelage und der Gebrauchslage der Beinauflage 8 positioniert. Entsprechend kann der Benutzer die Beinauflage 8 nicht lediglich in die beiden Extremlagen, sondern auch in mindestens eine gewünschte Zwischenlage überführen, in der die Beinauflage 8 dann zwecks Unterstützung der Füße und/oder der Beine des Benutzers gehalten ist. Diese Halterung der Beinauflage 8 einerseits in der Ruhelage und in der Gebrauchslage, wie auch, sofern vorhanden, andererseits in der mindestens einen Zwischenlage, erfolgt dabei lediglich mittels der oben erläuterten Mechanik. Das Anfahren einer der jeweiligen vorgenannten Lagen kann dabei zum Beispiel mittels einer zu der jeweiligen Lage korrespondierenden Anzahl von Betätigungen des Betätigungselements, durch voneinander verschiedene Betätigungselemente oder durch andere hierfür geeignete Bedienkonzepte erfolgen.

Aufgrund der erfindungsgemäßen Ausbildung der Vorrichtung 6 und des Sitzmöbels 2 ist es somit möglich, bei der Überführung der Beinauflage 8 zwischen der Ruhelage und der Gebrauchslage bei konstruktiv und fertigungstechnisch reduzierter Ausführung der Vorrichtung 6 eine sehr gute Führung zu erzielen. Entsprechend reduziert sich einerseits der Aufwand an Material und andererseits das Gewicht der Vorrichtung 6 im Vergleich zum Stand der Technik. Die Beinauflage 8 ist, trotz der vorgenannten Reduzierung in der Ausführung, funktionssicher hin und her bewegbar, wobei die Beinauflage 8 mittels des mindestens einen Betätigungsarms 18 mit der Laufrolle 16 und der korrespondierenden Führungsschrägen 20, 22 lediglich bei einer Verstauung der Beinauflage 8 unterhalb des Sitzteils 4 des Sitzmöbels 2 und bei der endgültigen Positionierung der Beinauflage 8 vor dem Sitzteil 4 des Sitzmöbels 2 geführt ist. Entsprechend ist die Beinauflage 8 in der Ruhelage weitgehend unsichtbar unterhalb des Sitzteils 4 verstaubar und in der Gebrauchslage vollständig vor dem Sitzteil 4, beispielsweise in einer im Wesentlichen zu einer Sitzfläche des Sitzteils 4 gleichen Höhenlage, positionierbar. Die sehr gute Synchronisation der beiden Seiten des Haltegestänges 24 zur Halterung und Überführung der Beinauflage 8 relativ zu dem Grundgestell 10 der Vorrichtung 6 führt dazu, dass ein Verkanten und damit eine Schwergängigkeit, eine Blockade oder gar eine Beschädigung der Verstelleinrichtung 14 bei einer Bewegung der vorgenannten Beinauflage 8, also bei deren Überführung von der Ruhelage in die Gebrauchslage und umgekehrt, wirksam verhindert ist. Die erfindungsgemäße Vorrichtung 6 mit der Verstelleinrichtung 14 ist somit funktionssicher und langlebig ausgebildet. Der lediglich einzige Elektromotor 12 der Verstelleinrichtung 14 muss bei der Bewegung der Beinauflage 8 aufgrund seiner Ortsfestigkeit nicht wie üblich mitbewegt werden, so dass im Vergleich zum Stand der Technik entweder eine höhere Stabilität der Vorrichtung 6 erzielbar ist, oder, dass bei vergleichbarer Stabilität der Vorrichtung 6 eine weniger materialintensive und/oder eine bauraumsparendere Ausführungsform ermöglicht ist. Die im Wesentlichen mittige Positionierung des lediglich einzigen Elektromotors 12 sorgt ferner dafür, dass eine ungewünschter Momenteintrag in die Vorrichtung 6 aufgrund dieses Elektromotors 12 auf einfache Weise vermieden ist. Darüber hinaus sind die vorgenannten Vorteile mittels der Vorrichtung 6 auf konstruktiv und fertigungstechnisch sehr einfache und robuste Art und Weise realisierbar.

Die Erfindung ist nicht auf das vorliegende Ausführungsbeispiel beschränkt. Siehe hierzu beispielsweise die diesbezüglichen Ausführungen in der Beschreibungseinleitung sowie die optionalen und alternativen Merkmale in dem konkreten Beschreibungsteil.

### Bezugszeichenliste

- 2: Sitzmöbel
- 4: Sitzteile
- 6: Vorrichtung
- 8: Beinauflage
- 10: Grundgestell
- 12: Elektromotor
- 14: Verstelleinrichtung
- 16: Laufrolle
- 18: Betätigungsarme
- 20: Führungsschräge
- 22: Führungsschräge
- 24: Haltegestänge
- 25: Schwenkachse
- 26: Stoppbolzen
- 28: Seitenteil (U-Profil)
- 30: Seitenteil (U-Profil)
- 32: Antriebsstange
- 34: Winkelgetriebe
- 36: Winkelgetriebe
- 38: Spindel
- 40: Spindel
- 42: Spindelmutter
- 44: Spindelmutter
- 46: Führungshülse
- 48: Führungshülse
- 50: Schlitzung
- 52: Schlitzung

## Patentansprüche

1. Vorrichtung (6) für ein Sitzmöbel (2), umfassend ein Grundgestell (10) zur Befestigung der Vorrichtung (6) an einer Unterseite eines Sitzteils (4) des Sitzmöbels (2), eine Beinauflage (8) zur Auflage von Beinen eines Benutzers des Sitzmöbels (2) und eine einen Elektromotor (12) aufweisende Verstelleinrichtung (14) zur Befestigung der Beinauflage (8) an dem Grundgestell (10) und zur elektromotorischen Überführung der Beinauflage (8) von einer Ruhelage in eine Gebrauchslage und umgekehrt, wobei die Beinauflage (8) in der Ruhelage vollständig unterhalb des Sitzteils (4) angeordnet ist und in der Gebrauchslage vollständig vor dem Sitzteil (4) angeordnet ist, und wobei die Verstelleinrichtung (14) mindestens einen an dessen freien Ende eine Laufrolle (16) aufweisenden Betätigungsarm (18) und zur kraftübertragenden Führung der jeweiligen Laufrolle (16) zwei Führungsschrägen (20, 22) aufweist, **dadurch gekennzeichnet, dass** der mindestens eine Betätigungsarm (18) mit der Laufrolle (16) und die dazu korrespondierenden Führungsschrägen (20, 22) derart aufeinander abgestimmt ausgebildet und angeordnet sind, dass die Laufrolle (16) bei der Überführung der Beinauflage (8) von der Ruhelage in die Gebrauchslage und umgekehrt lediglich zu Beginn und am Ende der jeweiligen Bewegung in kraftübertragender Verbindung mit jeweils einer der beiden Führungsschrägen (20, 22) ist und ansonsten ohne jegliche kraftübertragende Führung ist.

2. Vorrichtung (6) nach Anspruch 1, **dadurch gekennzeichnet, dass** der mindestens eine Betätigungsarm (18) an einem Haltegestänge (24) der Verstelleinrichtung (14) zur Halterung der Beinauflage (8) derart bewegbar angeordnet ist, dass der Betätigungsarm (18) mit der Laufrolle (16) einerseits im Eingriff mit der jeweiligen Führungsschräge (20, 22) einer Kontur dieser Führungsschräge (20, 22) folgend bewegbar und in der Ruhelage und Gebrauchslage jeweils halterbar ist und ansonsten mittels einer Stoppeinrichtung des Haltegestänges (24) an dem Haltegestänge (24) schwerkraftbedingt gehalten ist, bevorzugt, dass die Stoppeinrichtung als ein Stoppbolzen (26) des Haltegestänges (24) ausgebildet ist.

3. Vorrichtung (6) nach Anspruch 1 oder 2, **dadurch gekennzeichnet, dass** das Grundgestell (10) rahmenartig ausgebildet ist, bevorzugt, dass das Grundgestell (10) zwei jeweils als ein U-Profil ausgebildete Seitenteile (28, 30) aufweist, besonders bevorzugt, dass die Verstelleinrichtung (14) zumindest teilweise innerhalb der U-Profile (28, 30) angeordnet ist.

4. Vorrichtung (6) nach einem der Ansprüche 1 bis 3, **dadurch gekennzeichnet, dass** der Elektromotor (12) an einem rückseitigen Ende des Sitzmöbels (2) an dem Grundgestell (10) ortsfest angeordnet ist, bevorzugt, dass der Elektromotor (12) im Wesentlichen mittig zwischen zwei Seiten des Grundgestells (10) angeordnet ist.

5. Vorrichtung (6) nach einem der Ansprüche 1 bis 4, **dadurch gekennzeichnet, dass** der Elektromotor (12) mittels mindestens einer Antriebsstange (32) mit einem den mindestens einen Betätigungsarm (18) aufweisenden Rest der Verstelleinrichtung (14) drehmomentübertragend verbunden ist, bevorzugt, dass die Antriebsstange (32) als eine Mehrkantstange ausgebildet ist, besonders bevorzugt, dass die Mehrkantstange als eine Sechskantstange ausgebildet ist.

6. Vorrichtung (6) nach Anspruch 5, **dadurch gekennzeichnet, dass** der vorgenannte Rest der Verstelleinrichtung (14) zwei Winkelgetriebe (34, 36) aufweist, wobei die Winkelgetriebe (34, 36) jeweils antriebsseitig mit dem Elektromotor (12) drehmomentübertragend und abtriebsseitig mit jeweils einer Spindel (38, 40) drehmomentübertragend verbunden sind, und wobei die jeweilige Spindel (38, 40) mit einer zu dieser Spindel (38, 40) korrespondierenden und mit einem den mindestens einen Betätigungsarm (18) aufweisenden Haltegestänge (24) zur Halterung der Beinauflage (8) mechanisch verbundenen Spindelmutter (42, 44) kraftübertragend zusammenwirkt.

7. Vorrichtung (6) nach Anspruch 6, **dadurch gekennzeichnet, dass** die Verstelleinrichtung (14) zusätzlich zu den Spindelmuttern (42, 44) zwei jeweils von der korrespondierenden Spindel (38, 40) längsgeführte Führungshülsen (46, 48) aufweist, wobei die beiden Führungshülsen (46, 48) ebenfalls mit dem Haltegestänge (24) mechanisch verbunden sind, bevorzugt, dass die Führungshülsen (46, 48), bis auf ein mit der Spindel (38, 40) zusammenwirkendes Innengewinde, identisch zu den Spindelmuttern (42, 44) ausgebildet sind.

8. Vorrichtung (6) nach Anspruch 6 oder 7, rückbezogen auf Anspruch 3, **dadurch gekennzeichnet, dass** die jeweilige Spindel (38, 40) in dem entlang der Spindelachse verlaufenden U-Profil (28, 30) der Vorrichtung (6) angeordnet ist und die jeweilige Spindelmutter oder die jeweilige Spindelmutter (42, 44) und Führungshülse (46, 48) in dem korrespondierenden U-Profil (28, 30) senkrecht zur und/oder entlang der Spindelachse im Wesentlichen spielfrei geführt ist/sind.

9. Vorrichtung (6) nach einem der Ansprüche 6 bis 8, rückbezogen auf Anspruch 3, **dadurch gekennzeichnet, dass** die jeweilige Spindelmutter (42, 44) senkrecht zu einer Spindelachse der Spindel (38, 40) und/oder längs der Spindelachse (38, 40) toleranzausgleichend ausgebildet ist, bevorzugt, dass die jeweilige Spindelmutter (42, 44) längs der Spindelachse bikonvex ausgebildet ist.

10. Vorrichtung (6) nach Anspruch 9, **dadurch gekennzeichnet, dass** die jeweilige Spindelmutter (42, 44) senkrecht zur und/oder entlang der Spindelachse reversibel verformbar ausgebildet ist, bevorzugt, dass die jeweilige Spindelmutter (42, 44) beidseitig eine Schlitzung (50, 52) aufweist, besonders bevorzugt, dass die Schlitzung (50, 52) längs der Spindelachse verläuft.

11. Vorrichtung (6) nach einem der Ansprüche 6 bis 10, **dadurch gekennzeichnet, dass** die jeweilige Spindelmutter (42, 44) derart abgestimmt auf das korrespondierende U-Profil (28, 30) ausgebildet ist, dass das Spiel zwischen der Spindelmutter (42, 44) auf der einen Seite und der korrespondierenden Spindel (38, 40) auf der anderen Seite längs der Spindelachse derart kompensierbar ist, dass bei der Überführung der Beinauflage (8) zwischen der Ruhelage und der Gebrauchslage eine im Wesentlichen synchrone Bewegung der beiden Seiten des Haltegestänges (24) erfolgt.

12. Sitzmöbel (2), umfassend mindestens ein Sitzteil (4) zum Aufsitzen eines Benutzers des Sitzmöbels (2) und mindestens eine dem mindestens einem Sitzteil (4) zugeordnete Vorrichtung (6) mit einer Beinauflage (8) zur fußseitigen Unterstützung des Benutzers, **dadurch gekennzeichnet, dass** die Vorrichtung (6) nach einem der Ansprüche 1 bis 11 ausgebildet ist.
